# EUROPÄISCHE PATENTSCHRIFT

(11) **EP 0 115 028 B1**
(45) Veröffentlichungstag und Bekanntmachung des Hinweises auf die Patenterteilung: **27.05.1987**
(21) Anmeldenummer: 83112825.1
(22) Anmeldetag: 20.12.1983
(51) Int. Cl.: G21F 5/00

(54) **Lagerbehälter für radioaktives Material**
Container for radioactive materials
Conteneur pour substances radioactives

(30) Priorität: 24.12.1982 DE 8236359 U
(43) Veröffentlichungstag der Anmeldung: 08.08.1984
(73) Patentinhaber: Nukem GmbH, D-63434 Hanau (DE); Deutsche Gesellschaft für Wiederaufarbeitung von Kernbrennstoffen mbH, 30014 Hannover (DE)
(72) Erfinder: Geier, Rolf, D-6454 Bruchköbel (DE); Racky, Berhold, D-6369 Nidderau 1 (DE)
(74) Vertreter: Nowak, Gerhard

## Beschreibung

Der Gegenstand der Erfindung ist ein Lagerbehälter für radioaktives Material, insbesondere für abgebrannte Brennelemente, bestehend aus einem mit einem Deckel versehenen Grundkörper, einem den Deckel und den Grundkörper außen umgebenden Mantel aus einem korrosionsbeständigen Material und einer Tragevorrichtung in Form eines Tragzapfens.

Für den Transport und die Lagerung wärmeproduzierender radioaktiver Stoffe, wie z. B. abgebrannte Brennelemente aus Kernkraftwerken oder Abfälle aus Anlagen zur Wiederaufarbeitung abgebrannter Brennelemente, werden Behälter verwendet, in denen die radioaktiven Stoffe sicher eingeschlossen sind, aus denen die erzeugte Wärme jederzeit sicher abgeführt werden kann und die kritisch sicher sind.

Üblicherweise werden dickwandige Behälter benutzt, die zum Teil innen mit Edelstahl ausgekleidet sind. Sollen die Behälter unter Tage, z. B. in stillgelegten Bergwerken gelagert werden, müssen die Behälterwandungen die gebirgsmechanischen Kräfte aufnehmen können und korrosionsfest sein. Aus Gründen der Wirtschaftlichkeit werden in solchen Fällen mehrschichtige Behälter aus Grundkörper und Mantel benutzt. Für den Grundkörper wird normalerweise ein wärmebeständiger, preiswerter Werkstoff verwendet, der nicht korrosionsbeständig sein muß, da er nicht mit korrosiven Medien in Berührung kommt. Der Behälter wird so dimensioniert, daß er dem Gebirgsdruck standhält. Er muß nicht dicht sein, so daß der Boden und der Deckel eingesetzt oder eingeschraubt werden kann. Für den Mantel werden korrosionsbeständige Werkstoffe verwendet. In Betracht kommen in Salzbergwerken, in denen mit dem Auftreten quinärer Laugen gerechnet werden muß, hochlegierte Stähle oder Stähle auf Zirkon- oder Titanbasis.

Derartige Behälter enthalten überwiegend Lagerbüchsen, in denen sich das radioaktive Inventar befindet, und stecken ihrerseits in Abschirmbehältern, zumindest während des Transportes und einer eventuellen Zwischenlagerung. Der Deckel des mehrschichtigen Behälters ist mit einem fest montierten Tragzapfen versehen, mit dessen Hilfe der Mehrschichtbehälter in den Abschirmbehälter eingesetzt und gegebenfalls wieder aus ihm entnommen werden kann. Die minimale Tragzapfenhöhe beträgt dabei etwa 15 bis 20 cm. Ein Nachteil dieses fest montierten Tragzapfens besteht darin, daß der Abschirmbehälter um diese Höhe länger ausgebildet sein muß. Das erhöht das Gesamtgewicht und verteuert den Abschirmbehälter ganz wesentlich. Zudem muß der gewichtige Tragzapfen aus dem gleichen sehr teuren, korrosionsfesten Material gefertigt sein wie der korrosionssichere Außenmantel, um Lokalelementbildung und dergleichen zu vermeiden. Auch das wirkt sich gewichts- und kostenmäßig nachteilig aus. Ein weiterer Nachteil ist die praktisch punktförmige Belastung des Deckels unter dem fest montierten Tragzapfen im Falle eines Behälterabsturzes. Das gleiche gilt selbstverständlich auch für die im Mehrschichtbehälter enthaltenen Lagerbüchsen, sofern sie ebenfalls mit Tragzapfen oder entsprechenden Handhabungsvorrichtungen fest versehen sind.

Die Erfindung lag daher die Aufgabe zugrunde, einen Lagerbehälter für radioaktives Material, insbesondere für abgebrannte Brennelemente aus Kernreaktoren zu schaffen, bestehend aus einem mit einem Deckel versehenen Grundkörper, einem den Deckel und den Grundkörper außen umgebenden Mantel aus einem korrosionsbeständigen Material und einer Tragevorrichtung in Form eines Tragzapfens, bei dem die beschriebenen Nachteile beseitigt sind und ein platz- und materialsparender Einsatz unter Erhalt der günstigen Korrosionseigenschaft sichergestellt ist.

Die Aufgabe wurde erfindungsgemäß dadurch gelöst, daß in den Deckel eine zylinderförmige Ausnehmung eingebracht, in diese Ausnehmung eine Buchse eingesetzt und in dieser Buchse der Tragzapfen auswechselbar befestigt ist, wobei Buchse und Mantel aus dem gleichen Werkstoff bestehen und über einen Bund miteinander verschweißt sind.

In besonders vorteilhaften Ausgestaltungen der vorliegenden Erfindung ist die Buchse zur Befestigung in der Ausnehmung mit einem Außengewinde und zur Befestigung des Tragzapfens mit einem Innengewinde versehen.

Ferner ist es günstig, wenn die Buchse zumindest teilweise einen ebenen Boden als Dichtfläche aufweist und weiterhin Buchse und Tragzapfen mit einer zentrischen aufeinanderpassenden Bohrung zur Prüfung auf Leckagen versehen sind.

Anhand der schematischen Abbildung wird die Erfindung nachstehend beispielhaft erläutert.

In dem Deckel (3), der den Grundkörper (4) eines Lagerbehälters abschließt, und der mit einem allseitigen Korrosionsschutzmantel (2) (z. B. aus Hastelloy), versehen ist, befindet sich in einer Ausnehmung eine Buchse (5). Die Buchse (5) und der Korrosionsschutzmantel (2) sind aus dem gleichen Material gefertigt. Die Buchse (5) ist fest mit dem Deckel (3) verbunden, vorzugsweise in den Deckel (3) mittels Außengewinde (8) eingeschraubt. Ein Tragzapfen (1) ist lösbar mit der Buchse (5) verbunden, vorteilhafterweise mittels Gewinde. Dementsprechend kann die Buchse (5) mit einem Innengewinde (9) ausgestattet sein. Jedoch sind auch andere lösbare Verbindungen, wie z. B. Bajonettverbindungen, möglich. Die Buchse (5) ist mit einem Bund (11) versehen, der mit dem Korrosionsschutzmantel (2) verschweißt ist. Es ist vorteilhaft, wenn die Buchse (5) und der Tragzapfen (1) mit einer zentrischen, aufeinanderpassenden Bohrung (12, 13) zur Prüfung des Korrosionsschutzmantels (2) versehen sind. Durch die Bohrung (12, 13) kann Helium oder ein anderes geeignetes Testgas zum Nachweis eventuell vorhandene Leckagen in Schweißnähten über einen kanal (7) in den Spalt (6) zwischen dem Grundkörper (4) bzw. dem Deckel (3) und dem Korrosionsschutzmantel (2) gelangen. Dementsprechend ist es besonders günstig, wenn die Buchse (5) zumindest teilweise einen ebenen Boden (10) besitzt, auf den im Bedarfsfall zusätzliche Dichtelemente angeordnet werden können. Nach vollzogenen Lecktests kann die Bohrung (12) in der Buchse (5) verschlossen werden, beispielsweise mittels eines Kegelstiftes (14), welcher anschließend verscheißt wird.

Nach dem Handhaben des Mehrschichtbehälters wird der Tragzapfen (1) aus der Buche (5) entfernt. Damit sind alle eingangs geschilderten Nachteile - hohe Materialkosten, Platz- und Gewichtsvergeudung sowie Beschädigung des Deckels (3) und Schedensfall - ausgeschlossen.

Es liegt im Umfang der Erfindung, daß die Lösung der gestellten Aufgabe auch Behälter ähnlicher Konfiguration, z. B. Brennelementlagerbüchsen, die sich in Mehrschichtbehältern befinden, einschließt.

## Patentansprüche

1. Lagerbehälter für radioaktives Material, insbesondere für abgebrannte Brennelemente aus Kernreaktoren, bestehend aus einem mit einem Deckel versehenen Grundkörper, einem den Deckel und den Grundkörper außen umgebenden Mantel aus einem korrosionsbeständigen Material und einer Tragevorrichtung, in Form eines Tragzapfens, dadurch gekennzeichnet, daß in den Deckel (3) eine zylinderförmige Ausnehmung eingebracht, in diese Ausnehmung eine Buchse (5) eingesetzt und in dieser Buchse (5) der Tragzapfen (1) auswechselbar befestigt ist, wobei Buchse (5) und Mantel (2) aus dem gleichen Werkstoff bestehen und über einen Bund (11) miteinander verschweißt sind.

2. Lagerbehälter nach Anspruch 1, dadurch gekennzeichnet, daß die Buchse (5) zur Befestigung in der Ausnehmung mit einem Außengewinde (8) und zur Befestigung des Tragzapfens (1) mit einem Innengewinde (9) versehen ist.

3. Lagerbehälter nach Anspruch 1 und 2, dadurch gekennzeichnet, daß die Buchse (5) zumindest teilweise einen ebenen Boden (10) als Dichtfläche aufweist.

4. Lagerbehälter nach Anspruch 1 bis 3, dadurch gekennzeichnet, daß Buchse (5) und Tragzapfen (1) mit einer zentrischen, aufeinanderpassenden Bohrung (12, 13) zur Prüfung auf Leckagen versehen sind.

## Claims

1. A storage container for radioactive material, in particular for spent fuel elements from nuclear reactors, comprising a base member provided with a lid, a casing surrounding the lid and the base member externally and composed of a corrosion-resistant material and a holding device, in the form of a holding shaft, characterised in that a cylindrical recess is made in the lid (3), a bush (5) is inserted into this recess and the holding shaft (1) is detachably fixed in this bush (5), the bush (5) and the casing (2) being composed of the same material and being welded together via a shoulder (11).

2. A storage container according to claim 1, characterised in that the bush (5) is provided with an external thread (8) for fixing in the recess and with an internal thread (9) for fixing the holding shaft (1).

3. A storage container according to claims 1 and 2, characterised in that the bush (5) has, at least in part, a flat base (10) as sealing face.

4. A storage container according to claims 1 to 3, characterised in that the bush (5) and holding shaft (1) are provided with a matching central passage (12, 13) for testing for leakages.

## Revendications

1. Conteneur de stockage pour matière radioactive, en particulier pour combustibles usés provenant de réacteurs nucléaires, constitué d'un corps principal muni d'un couvercle, d'une enveloppe entourant à l'extérieur le couvercle et le corps principal, faite d'un matériau résistant à la corrosion, et d'un dispositif pour le transport sous forme d'un tourillon de transport, caractérisé en ce qu'une cavité cylindrique est ménagée dans le couvercle (3), une douille (5) est introduite dans cette cavité, et dans cette douille (5) est fixée de façon amovible le tourillon de transport (1), douille (5) et enveloppe (2) étant constituées du même matériau et étant soudées l'une à l'autre par l'intermédiaire d'un collet (11).

2. Conteneur de stockage selon la revendication 1, caractérisé en ce que la douille (5) est munie d'un filet extérieur (8) pour la fixation dans la cavité et d'un filet intérieur (9) pour la fixation d'un tourillon de transport (1).

3. Conteneur de stockage selon la revendication 1 ou 2, caractérisé en ce que la douille (5) présente au moins en partie un fond plan (10) en tant que plan de joint.

4. Conteneur de stockage selon les revendications 1 à 3, caractérisé en ce que la douille (5) et le tourillon de transport (1) sont munis de perçages centrals ajustés l'un sur l'autre (12. 13) pour le contrôle d'inétanchéités.
